# EUROPÄISCHE PATENTSCHRIFT

(11) **EP 4 062 496 B1**
(45) Veröffentlichungstag und Bekanntmachung des Hinweises auf die Patenterteilung: **19.02.2025**
(21) Anmeldenummer: 20807676.0
(22) Anmeldetag: 10.11.2020
(51) Int. Cl.: H01R 4/48

(54) **ANSCHLUSSANORDNUNG, ANSCHLUSSKLEMME UND ELEKTRONISCHES GERÄT**
CONNECTION ARRANGEMENT, CONNECTION CLAMP AND ELECTRONIC DEVICE
DISPOSITIF DE RACCORDEMENT, PINCE DE RACCORDEMENT ET DISPOSITIF ÉLECTRONIQUE

(30) Priorität: 19.11.2019 DE 102019131145
(43) Veröffentlichungstag der Anmeldung: 28.09.2022
(73) Patentinhaber: Phoenix Contact GmbH & Co. KG, 32825 Blomberg (DE)
(72) Erfinder: GEBHARDT, Martin, 32457 Porta Westfalica (DE)
(86) Internationale Anmeldenummer: PCT/EP2020/081551
(87) Internationale Veröffentlichungsnummer: WO 2021/099173

(56) Entgegenhaltungen:
- EP-A1- 1 555 723
- DE-U1- 202006 009 460
- DE-U1- 202019 101 246

## Beschreibung

Die Erfindung betrifft eine Anschlussanordnung zum Anschließen eines elektrischen Leiters, welche einem Strombalken, eine Klemmfeder, welche einen Halteschenkel und einen Klemmschenkel aufweist, wobei der Klemmschenkel in eine Klemmstellung und in eine Freigabestellung überführbar ist, einen zwischen einem Abschnitt des Strombalkens und des Klemmschenkels der Klemmfeder ausgebildeten Leiteranschlussraum, ein verschiebbar angeordnetes Führungselement, welches in Wirkverbindung mit dem Klemmschenkel der Klemmfeder ist, wobei der Klemmschenkel mittels des Führungselements in der Freigabestellung haltbar ist, und ein Betätigungselement, mittels welchem das Führungselement zur Überführung des Klemmschenkels der Klemmfeder von der Klemmstellung in die Freigabestellung verschiebbar ist, aufweist. Weiter betrifft die Erfindung eine Anschlussklemme sowie ein elektronisches Gerät.

Eine entsprechende Anschlussanordnung ist beispielsweise aus der DE 20 2006 009 460 U1 bekannt. Weitere Anschlussanordnungen sind beispielsweise aus der DE 20 2019 101 246 U1 und der EP 1 555 723 A1 bekannt.

Derartige Anschlussanordnungen weisen üblicherweise eine als Schenkelfeder ausgebildete Klemmfeder auf, welche einen Halteschenkel und einen Klemmschenkel aufweist, wobei ein in die Anschlussanordnung eingeführter Leiter mittels des Klemmschenkels der Klemmfeder gegen den Strombalken klemmbar ist. Werden insbesondere flexible Leiter geklemmt, so muss die Klemmfeder bereits vor einem Einführen des Leiters mittels eines Betätigungselements in eine Freigabestellung überführt und damit betätigt werden, um die Klemmfeder bzw. den Klemmschenkel von dem Strombalken wegzuverschwenken, damit der Leiter in den Zwischenraum zwischen dem Strombalken und der Klemmfeder eingeführt werden kann. Lediglich bei starren und damit stabilen Leitern kann der Leiter genügend Kraft auf die Klemmfeder bzw. den Klemmschenkel der Klemmfeder aufbringen, um den Klemmschenkel von dem Strombalken wegverschwenken zu können, ohne dass hierfür das Betätigungselement durch einen Benutzer betätigt werden muss. Bei flexiblen Leitern muss der Benutzer zunächst durch Betätigen des Betätigungselements die Klemmfeder von dem Strombalken wegverschwenken, damit der flexible Leiter eingeführt werden kann. Dabei drückt das Betätigungselement üblicherweise gegen den Klemmschenkel der Klemmfeder, um den Klemmschenkel von dem Strombalken wegzuverschwenken und den Leiteranschlussraum freizugeben.

Der Erfindung liegt die Aufgabe zu Grunde, eine Anschlussanordnung sowie eine Anschlussklemme und ein elektronisches Gerät zur Verfügung zu stellen, bei welchen die Handhabung für einen Benutzer beim Anschließen von Leitern vereinfacht werden kann.

Die Aufgabe wird erfindungsgemäß mit den Merkmalen der unabhängigen Ansprüche gelöst. Zweckmäßige Ausgestaltungen und vorteilhafte Weiterbildungen der Erfindung sind in den Unteransprüchen angegeben.

Die Anschlussanordnung gemäß der Erfindung zeichnet sich dadurch aus, dass die Klemmfeder zwischen dem Abschnitt des Strombalkens und dem Betätigungselement angeordnet ist, wobei das Führungselement eine Gleitfläche aufweist, entlang welcher das Betätigungselement führbar ist.

Die Klemmfeder ist bevorzugt als Schenkelfeder ausgebildet, welche einen Halteschenkel und einen relativ zu dem Halteschenkel verschwenkbar ausgebildeten Klemmschenkel aufweist. Durch eine Verschwenkbewegung des Klemmschenkels kann dieser in eine Freigabestellung, in welcher der Klemmschenkel beabstandet zu der Strombalken angeordnet ist und ein anzuschließender Leiter in einen dadurch ausgebildeten Leiteranschlussraum zwischen dem Strombalken und dem Klemmschenkel einführbar oder aus diesem herausführbar ist, und in eine Klemmstellung, in welcher der Klemmschenkel an dem Strombalken oder an dem angeschlossenen Leiter, um den Leiter gegen den Strombalken zu klemmen, anliegen kann, überführbar ist. Die Anschlussanordnung weist ein insbesondere horizontal verschiebbar gelagertes Führungselement auf, welches vorzugsweise sowohl in der Freigabestellung als auch in der Klemmstellung des Klemmschenkels der Klemmfeder in Wirkverbindung mit der Klemmfeder ist, was bedeutet, dass der Klemmschenkel durch die Wirkverbindung mit dem Führungselement der Verschiebebewegung und damit der Position des Führungselements folgt. Das Führungselement hält den Klemmschenkel gegen seine Federkraft in der Freigabestellung, indem das Führungselement gegen den Klemmschenkel drückt. Das Führungselement kann als Schieberelement ausgebildet sein. Die Anschlussanordnung weist weiter ein Betätigungselement auf, mittels welchem das Führungselement zur Überführung des Klemmschenkels der Klemmfeder von der Klemmstellung in die Freigabestellung verschiebbar ist. Das Betätigungselement kann vorzugsweise derart ausgebildet sein, dass es eine Druckkraft auf das Führungselement aufbringt, um dieses gegen die Federkraft des Klemmschenkels der Klemmfeder derart zu verschieben, bis der Klemmschenkel die Freigabestellung erreicht. In dieser Freigabestellung kann der Klemmschenkel indirekt über das Führungselement von dem Betätigungselement gehalten werden. Durch die Verschiebebewegung des Führungselements kann dieses auf den Klemmschenkel der Klemmfeder eine Zugkraft aufbringen, um den Klemmschenkel von der Klemmstellung in die Freigabestellung zu überführen. Das Betätigungselement ist vorzugsweise in eine Richtung bewegbar, welche quer zu der Richtung der Verschiebebewegung des Führungselements orientiert ist. Das Betätigungselement ist vorzugsweise rein translatorisch bewegbar. Die Richtung der Bewegung des Betätigungselements ist vorzugsweise parallel zu der Einführungsrichtung des Leiters in den Leiteranschlussraum orientiert. Das Betätigungselement ist derart angeordnet, dass es gerade nicht in den Leiteranschlussraum eintaucht, so dass ein Zusammenwirken des Betätigungselements mit dem angeschlossenen Leiter verhindert werden kann. Hingegen sind Klemmfeder, Strombalken und Betätigungselement derart angeordnet, dass die Klemmfeder zwischen dem Abschnitt des Strombalkens, gegen welchen ein anzuschließender Leiter geklemmt wird, und dem Betätigungselement angeordnet ist. Hierdurch kann die Handhabung der Anschlussanordnung für einen Benutzer beim Anschließen eines elektrischen Leiters wesentlich vereinfacht werden, da das Betätigungselement entfernt von dem Leiteranschlussraum positioniert ist und damit das Einführen eines Leiters nicht durch die Betätigung des Betätigungselements behindert wird.

Das Führungselement weist erfindungsgemäß eine Gleitfläche auf, entlang welcher das Betätigungselement geführt werden kann. An der Gleitfläche kann das Betätigungselement flächig an dem Führungselement anliegen. Über die Gleitfläche kann das Betätigungselement entlang des Führungselements gleiten und dadurch eine Druckkraft auf das Führungselement übertragen, um das Führungselement zu verschieben.

Das Führungselement kann zwei Längsseitenwände und zwei rechtwinklig zu den beiden Längsseitenwänden angeordnete Stirnwände aufweisen, wobei die Gleitfläche an einer der beiden Stirnwände des Führungselements angeordnet sein kann. Durch die beiden Längsseitenwände und die beiden rechtwinklig dazu angeordneten Stirnwände kann das Führungselement eine rechteckförmige Ausgestaltung aufweisen. Das Führungselement kann einen Rahmen ausbilden, welcher insbesondere den Abschnitt des Strombalkens, gegen welchen der Leiter geklemmt werden kann, und die Klemmfeder umschließen bzw. umgreifen kann. Die Gleitfläche ist vorzugsweise derart orientiert, dass sich die Gleitfläche quer zu den beiden Längsseitenwänden erstreckt.

Die Gleitfläche kann eine Verlängerung der Stirnwand ausbilden, an welcher die Gleitfläche angeordnet ist.

Die Gleitfläche kann eine Schrägfläche ausbilden, welche mit einer an dem Betätigungselement ausgebildeten Schrägfläche zusammenwirken kann. Ist die Gleitfläche als Schrägfläche ausgebildet, so weist diese vorzugsweise eine Neigung auf. Auch die an der Gleitfläche anliegende Fläche des Betätigungselements ist dann vorzugsweise als Schrägfläche ausgebildet, welche gegenüber der Längserstreckung des Betätigungselements, welche sich in Bewegungsrichtung des Betätigungselements erstreckt, geneigt ausgebildet ist. Die Neigung der Gleitfläche und die Neigung der Fläche des Betätigungselements kann in einem Winkel zwischen 30° und 50° zu der Betätigungsrichtung des Betätigungselements ausgebildet sein. Sind sowohl die Gleitfläche als auch die Fläche des Betätigungselements, welche entlang der Gleitfläche gleitet, als Schrägfläche ausgebildet, so kann bei einem Entlanggleiten des Betätigungselements an der Gleitfläche die senkrechte Bewegungsrichtung des Betätigungselements in eine horizontale Verschiebebewegung des Führungselements umgewandelt bzw. überführt werden.

Die Gleitfläche kann sich ausgehend von einer Kantenfläche einer der beiden Stirnwände in Richtung des Betätigungselements erstrecken. Die Gleitfläche kann damit eine Verlängerung einer der beiden Stirnwände in Richtung des Betätigungselements ausbilden.

Das Führungselement ist bevorzugt derart verschiebbar, dass eine Verschiebebewegung des Führungselements quer zu einer Einführungsrichtung des anzuschließenden Leiters in den Leiteranschlussraum erfolgen kann. Hierdurch ist eine besonders kompakte Ausbildung möglich, wodurch die Anschlussanordnung sich durch einen reduzierten Bauraum auszeichnen kann.

Um eine Wirkverbindung zwischen dem Führungselement und dem Klemmschenkel der Klemmfeder ausbilden zu können, kann es vorgesehen sein, dass das Führungselement mindestens eine Federanlagekante aufweist, an welcher der Klemmschenkel anliegen kann. Die Federanlagekante kann derart ausgebildet sein, dass sowohl in der Freigabestellung als auch in der Klemmstellung der Klemmschenkel bzw. zumindest ein Teil des Klemmschenkels an der Federanlagekante anliegen kann. Die Federanlagekante kann beispielsweise an einem Absatz des Führungselements ausgebildet sein.

Um eine gleichmäßige Führung des Führungselements und des Klemmschenkels der Klemmfeder erreichen zu können, können an dem Führungselement zwei solcher Federanlagekanten ausgebildet sein, so dass der Klemmschenkel über zwei derartiger Federanlagekanten an dem Führungselement geführt sein kann. Die beiden Federanlagekanten erstrecken sich vorzugsweise parallel zueinander an dem Führungselement.

Bei einer derartigen Ausgestaltung ist es möglich, dass der Klemmschenkel zwei jeweils seitlich eines eine Klemmkante aufweisenden Hauptabschnitts angeordnete Gleitabschnitte aufweist und dass das Führungselement zwei beabstandet zueinander angeordnete Federanlagekanten aufweist, wobei ein erster Gleitabschnitt an einer ersten Federanlagekante anliegen kann und ein zweiter Gleitabschnitt an einer zweiten Federanlagekante anliegen kann. Die beiden Gleitabschnitte weisen vorzugsweise jeweils eine kürzere Länge auf als der Hauptabschnitt des Klemmschenkels. Der Hauptabschnitt und die beiden Gleitabschnitte erstrecken sich vorzugsweise parallel zueinander. Die beiden Gleitabschnitte sind vorzugsweise jeweils gebogen ausgebildet, so dass sie jeweils eine Gleitkufe ausbilden können, die entlang jeweils einer Federanlagekante entlanggleiten können. Der Hauptabschnitt ist hingegen vorzugsweise gerade ausgebildet.

Die beiden Längsseitenwände des Führungselements können in Einführungsrichtung des Leiters derart lang ausgebildet sein, dass die beiden Längsseitenwände den Leiteranschlussraum an einer ersten Seite und einer zu der ersten Seite gegenüberliegenden zweiten Seite begrenzen können. Das Führungselement kann damit auch eine Führung des anzuschließenden Leiters ausbilden, wenn dieser in den Leiteranschlussraum eingeführt wird. Die beiden Längsseitenwände können ein Fehlstecken des Leiters vermeiden. Der Leiteranschlussraum kann damit an zwei seiner Seiten durch das Führungselement und an seinen anderen beiden Seiten durch den Strombalken und durch den Klemmschenkel der Klemmfeder begrenzt werden. An den beiden Längsseitenwänden kann jeweils eine der beiden Federanlagekanten ausgebildet sein.

Um eine stabile Lagerung der Klemmfeder erreichen zu können, kann die Klemmfeder über ihren Halteschenkel an dem Strombalken abgestützt sein. Die Klemmfeder kann dafür beispielsweise mit einem Abschnitt des Halteschenkels an einem Teil des Strombalkens flächig anliegen. Ferner kann der Halteschenkel auch eine Öffnung aufweisen, durch welche der Teil des Strombalkens hindurchtauchen kann, so dass der Halteschenkel an dem Strombalken aufgehangen sein kann. Der Teil des Strombalkens, gegen welchen der Halteschenkel der Klemmfeder abgestützt ist, ist vorzugsweise gegenüberliegend zu dem Abschnitt des Strombalkens, gegen welchen ein Leiter geklemmt sein kann, angeordnet. Dieser Teil des Strombalkens kann einen Endabschnitt des Strombalkens ausbilden.

Die Anschlussanordnung kann weiter ein Auslöseelement aufweisen, welches in der Freigabestellung der Klemmfeder in Eingriff mit dem Führungselement sein kann. Das Auslöseelement kann beim Einführen des anzuschließenden Leiters in den Leiteranschlussraum von diesem derart betätigt werden, dass das Auslöseelement außer Eingriff mit dem Führungselement gelangen und das Führungselement durch eine Federkraft des Klemmschenkels derart verschoben werden kann, dass zum Klemmen des Leiters gegen den Strombalken der Klemmschenkel in die Klemmstellung überführt werden kann. Durch das Vorsehen eines Auslöseelements kann insbesondere ein flexibler Leiter ohne eine Betätigung des Betätigungselements angeschlossen und gegen den Strombalken geklemmt werden. Um das Führungselement in der Freigabestellung halten zu können, kann das Führungselement in der Freigabestellung des Klemmschenkels der Klemmfeder mit dem Auslöseelement in Eingriff sein. Ist das Auslöseelement in Eingriff mit dem Führungselement, ist eine Verschiebebewegung des Führungselements nicht möglich bzw. gestoppt. Über eine Wirkverbindung bzw. Kopplung des Auslöseelements mit dem Führungselement und des Führungselements mit dem Klemmschenkel der Klemmfeder in der Freigabestellung des Klemmschenkels kann der Klemmschenkel ohne Zuhilfenahme des Betätigungselements in dieser Freigabestellung gehalten werden, so dass insbesondere ein flexibler Leiter in den dadurch freien Leiteranschlussraum zwischen dem Strombalken und der Klemmfeder eingeführt werden kann. Das Auslöseelement kann eine in Richtung Leiteranschlussraum zeigende Druckfläche aufweisen, welche fluchtend mit einem Einführbereich des Leiters in die Anschlussanordnung bzw. fluchtend mit dem Leiteranschlussraum angeordnet sein kann, so dass der Leiter beim Einführen in die Anschlussanordnung gegen die Druckfläche des Auslöseelements stößt, wodurch eine Druckkraft von dem Leiter auf das Auslöseelement aufgebracht werden kann. Durch die Aufbringung einer Druckkraft mittels des Leiters auf die Druckfläche und damit auf das Auslöseelement kann das Auslöseelement beispielsweise in eine Verschwenkbewegung bzw. Verkippbewegung in Richtung der Einführungsrichtung des Leiters versetzt werden, so dass das Auslöseelement in Einführungsrichtung des Leiters von dem Führungselement wegverschwenkt bzw. wegverkippt werden kann. Durch die Verschwenkbewegung des Auslöseelements kann das Auslöseelement außer Eingriff mit dem Führungselement gebracht werden, so dass das Führungselement wieder frei verschiebbar ist und dadurch das Führungselement alleine durch die Federkraft des Klemmschenkels ohne manuelle Hilfe derart verschoben werden kann, dass der Klemmschenkel von der Freigabestellung in die Klemmstellung überführt werden kann. Durch diesen speziellen Mechanismus kann ein Anschließen eines flexiblen Leiters besonders einfach alleine durch die Einführbewegung des Leiters erfolgen, ohne dass ein Benutzer weitere Elemente, wie beispielsweise ein Betätigungselement, betätigen muss, um die Klemmfeder freizugeben und von der Freigabestellung in die Klemmstellung zu überführen. Dies erleichtert die Handhabung der Anschlussanordnung und spart Zeit beim Anschließen eines Leiters. Das Auslöseelement erstreckt sich vorzugsweise über den Bereich zwischen dem Abschnitt des Strombalkens, gegen welchen eine Klemmung eines Leiters erfolgen kann, und der Klemmfeder, so dass das Auslöseelement den Leiteranschlussraum zu einer Seite hin begrenzen kann.

Um das Auslöseelement mittels des in den Leiteranschlussraum eingeführten Leiters von dem Führungselement zu lösen und damit außer Eingriff mit dem Führungselement bringen zu können, kann das Auslöseelement relativ zu dem Führungselement verkippbar gelagert sein. Das Auslöseelement kann damit wippenartig ausgebildet sein. Wird der anzuschließende Leiter gegen das Auslöseelement gedrückt, kann das Auslöseelement in Einführungsrichtung des Leiters verkippen, um aus dem Eingriff mit dem Führungselement zu gelangen und das Führungselement damit freizugeben, so dass dieses wieder frei verschiebbar ist.

Um einen Eingriff des Auslöseelements mit dem Führungselement in der Freigabestellung des Klemmschenkels der Klemmfeder ausbilden zu können, kann das Auslöseelement mindestens einen Hinterschnitt aufweisen, welcher in der Freigabestellung des Klemmschenkels der Klemmfeder mit mindestens einer Rastnase des Führungselements verrastet sein kann. Hierdurch kann eine Rastverbindung zwischen dem Führungselement und dem Auslöseelement ausgebildet werden, wenn der Klemmschenkel der Klemmfeder in der Freigabestellung ist. Bevorzugt weist das Auslöseelement zwei Hinterschnitte auf und das Führungselement weist vorzugsweise zwei Rastnasen auf, so dass eine doppelt wirkende Verrastung zwischen dem Führungselement und dem Auslöseelement ausgebildet werden kann. Sind zwei Hinterschnitte vorgesehen, so sind diese vorzugsweise an zwei parallel zueinander verlaufenden Seitenflächen des Auslösselements ausgebildet.

Das Auslöseelement kann mit dem Halteschenkel der Klemmfeder verbunden sein. Das Auslöseelement ist vorzugsweise derart mit dem Halteschenkel verbunden, dass das Auslöseelement relativ zu dem Halteschenkel verschwenkt werden kann. Die Schwenkachse ist dann vorzugsweise im Bereich der Anbindung des Auslöseelements an dem Halteschenkel der Klemmfeder ausgebildet. Die Verbindung zwischen Halteschenkel und Auslöseelement kann vorzugsweise derart ausgebildet sein, dass der Halteschenkel einstückig mit dem Auslöseelement ausgebildet ist. Es ist aber auch möglich, dass das Auslöseelement ein separat zu der Klemmfeder, dem Strombalken und dem Führungselement ausgebildetes Element bzw. Bauteil ist.

Die Lösung der erfindungsgemäßen Aufgabe erfolgt weiter mittels einer Anschlussklemme, insbesondere einer Reihenklemme, welche mindestens eine wie vorstehend beschriebene, aus- und weiteregebildete Anschlussanordnung aufweist. Die Anschlussklemme kann beispielsweise auf einer Leiterplatte angeordnet werden. Ist die Anschlussklemme als Reihenklemme ausgebildet, kann sie auf einer Tragschiene angeordnet werden.

Es ist auch möglich, dass eine Anschlussklemmenanordnung vorgesehen ist, welche mehrere aneinandergereiht angeordnete Anschlussklemmen aufweisen kann, die jeweils mindestens eine wie vorstehend beschriebene, aus- und weitergebildete Anschlussanordnung aufweisen können.

Weiter kann auch ein Steckverbinder vorgesehen sein, welcher eine oder mehrere der vorstehend beschriebenen, aus- und weitergebildeten Anschlussanordnungen aufweisen kann.

Ferner kann die Lösung der erfindungsgemäßen Aufgabe mittels eines elektronischen Geräts erfolgen, welches mindestens eine wie vorstehend beschriebene, aus- und weitergebildete Anschlussanordnung und/oder mindestens eine wie vorstehend beschriebene, aus- und weitergebildete Anschlussklemme aufweisen kann.

Nachfolgend wird die Erfindung unter Bezugnahme auf die anliegenden Zeichnungen anhand bevorzugter Ausführungsformen näher erläutert.

Es zeigen
- Fig. 1: eine schematische Darstellung einer Anschlussklemme mit einer Anschlussanordnung gemäß der Erfindung mit dem Klemmschenkel der Klemmfeder in einer Klemmstellung,
- Fig. 2: eine schematische Schnittdarstellung der in Fig. 1 gezeigten Anschlussklemme mit der Anschlussanordnung gemäß der Erfindung mit dem Klemmschenkel der Klemmfeder in der Klemmstellung,
- Fig. 3: eine schematische Darstellung der in Fig. 1 gezeigten Anschlussklemme mit dem Klemmschenkel der Klemmfeder in einer Freigabestellung,
- Fig. 4: eine schematische Schnittdarstellung der in Fig. 3 gezeigten Anschlussklemme mit der Anschlussanordnung gemäß der Erfindung mit dem Klemmschenkel der Klemmfeder in der Freigabestellung,
- Fig. 5: eine schematische Darstellung einer weiteren Anschlussklemme mit einer Anschlussanordnung gemäß der Erfindung mit dem Klemmschenkel der Klemmfeder in einer Klemmstellung,
- Fig. 6: eine schematische Darstellung der in Fig. 5 gezeigten Anschlussklemme mit dem Klemmschenkel der Klemmfeder in einer Freigabestellung, und
- Fig. 7: eine schematische Schnittdarstellung der in Fig. 6 gezeigten Anschlussklemme mit der Anschlussanordnung gemäß der Erfindung mit dem Klemmschenkel der Klemmfeder in der Freigabestellung.

Fig. 1 zeigt eine Anschlussklemme 200 mit einem Gehäuse 210, welches aus einem Isolierstoffmaterial ausgebildet sein kann, wobei in dem Gehäuse 210 eine Anschlussanordnung 100 zum Anschließen eines hier nicht gezeigten Leiters angeordnet bzw. aufgenommen ist.

Die Anschlussanordnung 100 weist einen Strombalken 110 und eine als Schenkelfeder ausgebildete Klemmfeder 111 auf, wie insbesondere auch in der Schnittdarstellung in Fig. 2 zu erkennen ist. Die Klemmfeder 111 weist einen Halteschenkel 112 und einen Klemmschenkel 113 auf. Der Halteschenkel 112 ist in einer festen Position gehalten, wohingegen der Klemmschenkel 113 relativ zu dem Halteschenkel 112 verschwenkbar ist. Durch eine Verschwenkbewegung des Klemmschenkels 113 kann dieser in eine Klemmstellung, wie es in Fig. 1 und 2 gezeigt ist, und in eine Freigabestellung, wie es in Fig. 3 und 4 gezeigt ist, überführt werden. In der Klemmstellung drückt der Klemmschenkel 113 gegen einen Abschnitt 114 des Strombalkens 110 bzw. gegen einen in die Anschlussanordnung 100 eingeführten Leiter, um diesen gegen den Abschnitt 114 des Strombalkens 110 zu klemmen und anzuschließen. In der Freigabestellung ist der Klemmschenkel 113 beabstandet zu dem Abschnitt 114 des Strombalkens 110 positioniert, so dass ein Leiter in den dadurch gebildeten Freiraum zwischen dem Abschnitt 114 des Strombalkens 110 und dem Klemmschenkel 113 eingeführt werden kann.

Die Klemmfeder 111 ist über ihren Halteschenkel 112 an dem Strombalken 110 abgestützt. Dafür weist bei der in den Fig. 1 bis 4 gezeigten Ausgestaltung der Halteschenkel 112 eine Öffnung 132 auf, in welche ein Teil 133 des Strombalkens 110 hindurchragt, so dass der Haltschenkel 112 an dem Strombalken 110 aufgehangen ist. Der Teil 133 des Strombalkens 110 bildet einen Endabschnitt des Strombalkens aus. Der Teil 133 des Strombalkens 110 ist parallel zu dem Abschnitt 114 des Strombalkens 110 ausgebildet.

Weiter weist die Anschlussanordnung 100 ein Führungselement 115 auf. Das Führungselement 115 ist insbesondere gegenüber dem Strombalken 110 verschiebbar gelagert, so dass das Führungselement 115 eine horizontale Verschiebebewegung V ausführen kann.

Mittels des Führungselements 115 kann der Klemmschenkel 113 der Klemmfeder 111 von der Klemmstellung in die Freigabestellung überführt werden und in der Freigabestellung gehalten werden. Das Führungselement 115 ist dafür in Wirkverbindung mit dem Klemmschenkel 113 der Klemmfeder 111.

Bei der hier gezeigten Ausgestaltung weist das Führungselement 115 zwei parallel zueinander angeordnete Federanlagekanten 116a, 116b auf, an welchen der Klemmschenkel 113 anliegt.

Der Klemmschenkel 113 weist einen Hauptabschnitt 117 auf, an dessen freien Ende eine Klemmkante 118 ausgebildet ist. Seitlich des Hauptabschnitts 117 sind zwei Gleitabschnitte 119a, 119b ausgebildet, so dass der Hauptabschnitt 117 zwischen den beiden Gleitabschnitten 119a, 119b angeordnet ist. Die beiden Gleitabschnitte 119a, 119b liegen an den beiden Federanlagekanten 116a, 116b des Führungselements 115 an, wobei der Gleitabschnitt 119a an der Federanlagekante 116a anliegt und der Gleitabschnitt 119b an der Federanlagekante 116b anliegt. Die Gleitabschnitte 119a, 119b liegen sowohl in der Freigabestellung als auch in der Klemmstellung des Klemmschenkels 113 der Klemmfeder 111 an den Federanlagekanten 116a, 116b an.

Die Gleitabschnitte 119a, 119b weisen eine kürzere Länge auf als der Hauptabschnitt 117. Die Gleitabschnitte 119a, 119b sind gebogen ausgebildet, so dass sie eine Kufenform ausbilden, mittels welcher die Gleitabschnitte 119a, 119b bei der Überführung des Klemmschenkels 113 in die Freigabestellung und in die Klemmstellung an den Federanlagekanten 116a, 116b entlanggleiten können, wie insbesondere in Fig. 1 und 3 zu erkennen ist.

Die beiden Federanlagekanten 116a, 116b sind an sich gegenüberliegenden Längsseitenwänden 120a, 120b des Führungselements 115 ausgebildet. Die beiden Längsseitenwände 120a, 120b sind parallel zueinander angeordnet. Die beiden Längsseitenwände 120a, 120b weisen jeweils eine Oberkante 121a, 121b und eine gegenüberliegende Unterkante 122a, 122b auf. Die Federanlagekanten 116a, 116b erstrecken sich jeweils senkrecht zu der Oberkante 121a, 121b. Ausgehend von der sich horizontal erstreckenden Oberkante 121a, 121b erstecken sich die Federanlagekanten 116a, 116b nach unten in Richtung der sich horizontal erstreckenden Unterkante 122a, 122b des Führungselements 115.

Der Strombalken 110 und die Klemmfeder 111 sind zwischen den beiden Längsseitenwänden 120a, 120b des Führungselements 115 angeordnet. Der Strombalken 110 und die Klemmfeder 111 sind von dem Führungselement 115 umschlossen.

Das Führungselement 115 weist ferner zwei Stirnwände 123a, 123b auf, die parallel zueinander ausgerichtet sind. Die zwei Stirnwände 123a, 123b sind quer zu den beiden Längsseitenwänden 120a, 120b des Führungselements 115 angeordnet.

Zwischen dem Abschnitt 114 des Strombalkens 110 und dem Klemmschenkel 113 ist ein Leiteranschlussraum 124 ausgebildet, in welchen ein anzuschließender Leiter eingeführt werden kann. Seitlich wird der Leiteranschlussraum 124 von den beiden Längsseitenwänden 120a, 120b des Führungselements 115 abgedeckt bzw. begrenzt, so dass auch das Führungselement 115 eine Führung für den anzuschließenden Leiter ausbildet.

Der Leiteranschlussraum 124 ist fluchtend mit einer in dem Gehäuse 210 ausgebildeten Leitereinführungsöffnung 211 ausgebildet, über welche der anzuschließende Leiter in das Gehäuse 210 der Anschlussklemme 200 eingeführt werden kann.

Die Anschlussanordnung 100 weist weiter ein Auslöseelement 125 auf. Das Auslöseelement 125 ist fluchtend mit der Leitereinführungsöffnung 211 und dem Leiteranschlussraum 124 angeordnet. Das Auslöseelement 125 begrenzt den Leiteranschlussraum 124 nach unten hin.

In der Freigabestellung des Klemmschenkels 113 der Klemmfeder 111 ist das Auslöseelement 125 in Eingriff mit dem Führungselement 115, wie in Fig. 3 und 4 zu erkennen ist, wodurch das Führungselement 115 in seiner Position gehalten wird und dadurch auch über die Federanlagekanten 116a, 116b und die Gleitabschnitte 119a, 119b der Klemmschenkel 113 in seiner Position gehalten wird, so dass ein ungewolltes Zurückschwenken des Klemmschenkels 113 von der Freigabestellung in die Klemmstellung verhindert werden kann.

Das Auslöseelement 125 weist zwei seitlich angeordnete Hinterschnitte 126 auf, welche in der Freigabestellung des Klemmschenkels 113 der Klemmfeder 111 in Eingriff mit jeweils einer Rastnase 127a, 127b des Führungselements 115 sind, um eine Verrastung zwischen dem Führungselement 115 und dem Auslöseelement 125 auszubilden. Die Rastnase 127a ist an der Unterkante 122a der Längsseitenwand 120a ausgebildet und die Rastnase 127b ist an der Unterkante 122b der Längsseitenwand 120b ausgebildet.

In der Klemmstellung ist das Auslöseelement 125 außer Eingriff mit dem Führungselement 115, wie in Fig. 1 und 2 zu erkennen ist, so dass das Führungselement 115 frei verschiebbar ist.

Das Auslöseelement 125 ist relativ zu dem Führungselement 115 verkippbar gelagert.

Beim Einführen eines anzuschließenden Leiters entlang der Einführungsrichtung E über die Leitereinführungsöffnung 211 in den Leiteranschlussraum 124 stößt der Leiter gegen das Auslöseelement 125, wodurch das Auslöseelement 125 relativ zu dem Führungselement 115 verkippt und dadurch außer Eingriff mit dem Führungselement 115 gelangt, so dass das Führungselement 115 wieder frei verschiebbar ist und dadurch das Führungselement 115 alleine durch die Federkraft des Klemmschenkels 113 ohne manuelle Hilfe derart verschoben werden kann, dass der Klemmschenkel 113 von der Freigabestellung in die Klemmstellung überführt werden kann. Das Auslöseelement 125 weist eine in Richtung Leiteranschlussraum 124 zeigende Druckfläche 128 auf, welche fluchtend mit der Leitereinführungsöffnung 211 bzw. fluchtend mit dem Leiteranschlussraum 124 angeordnet ist, so dass der Leiter beim Einführen in die Anschlussanordnung 100 gegen die Druckfläche 128 des Auslöseelements 125 stößt, wodurch eine Druckkraft von dem Leiter auf das Auslöseelement 125 aufgebracht wird. Durch die Aufbringung einer Druckkraft mittels des Leiters auf die Druckfläche 128 und damit auf das Auslöseelement 125 kann das Auslöseelement 125 in eine Verschwenkbewegung bzw. Verkippbewegung in Richtung der Einführungsrichtung E des Leiters versetzt werden, so dass das Auslöseelement 125 in Einführungsrichtung E des Leiters von dem Führungselement 115 wegverschwenkt bzw. wegverkippt werden kann.

Das Auslöseelement 125 ist bei der hier gezeigten Ausgestaltung, wie insbesondere in Fig. 4 zu erkennen ist, an den Halteschenkel 112 der Klemmfeder 111 angebunden. Das Auslöseelement 125 ist derart angebunden, dass das Auslöseelement 125 relativ zu dem Halteschenkel 112, welcher in einer festen Position verbleibt, verschwenkbar ist.

Die Schwenkachse kann in dem Bereich der Anbindung des Auslöseelements 125 an dem Halteschenkel 112 ausgebildet sein.

Die Verschiebebewegung V des Führungselements 115, wenn dieses außer Eingriff mit dem Auslöseelement 125 ist, erfolgt in eine Richtung, welche quer zu der Einführungsrichtung E des anzuschließenden Leiters in den Leiteranschlussraum 124 orientiert ist.

Um den Klemmschenkel 113 gegen seine Federkraft mittels des Führungselements 115 zurück von der Klemmstellung in die Freigabestellung zu überführen, weist die Anschlussanordnung 100 ein Betätigungselement 129 auf. Das Betätigungselement 129 ist entlang einer Betätigungsrichtung B verschiebbar gelagert, wobei die Betätigungsrichtung B parallel zu der Einführungsrichtung E des Leiters ist. Die Betätigungsrichtung B erstreckt sich quer zu der Verschiebebewegung B des Führungselements 115.

Mittels des Betätigungselements 129 kann das Führungselement 115 derart verschoben werden, dass der an dem Führungselement 115 anliegende Klemmschenkel 113 der Klemmfeder 111 von der Klemmstellung in die Freigabestellung überführt werden kann. Bei einer Betätigung des Betätigungselements 129 in Betätigungsrichtung B kann das Betätigungselement 129 derart verschoben werden, dass dieses eine Druckkraft auf das Führungselement 115 aufbringt, um das Führungselement 115 gegen die Federkraft des Klemmschenkels 113 der Klemmfeder 115 derart zu verschieben, dass bei Erreichen der Freigabestellung des Klemmschenkels 113 das Führungselement 115 in Eingriff mit dem Auslöseelement 125 gelangen kann. Durch diese Verschiebebewegung V des Führungselements 115 erfolgt ein Verschwenken des Klemmschenkels 113 von der Klemmstellung in die Freigabestellung.

Das Führungselement 115 weist eine in Form einer Schrägfläche ausgebildete Gleitfläche 130 auf, entlang welcher das Betätigungselement 129 geführt werden kann. Die Gleitfläche 130 ist bei der hier gezeigten Ausgestaltung an der Stirnwand 123b des Führungselements 115 angeformt. Die Gleitfläche 130 erstreckt sich ausgehend von der Stirnwand 123b in Richtung des Betätigungselements 129. Die Gleitfläche 129 ist durch die Ausbildung als Schrägfläche geneigt angeordnet, so dass sich die Gleitfläche 129 hier in einem Winkel zwischen 130° und 160° zu der Stirnwand 123b des Führungselements 115 erstreckt.

Alternativ wäre es auch möglich, dass die Gleitfläche 130 beabstandet zu der Stirnwand 123b zwischen den beiden Längsseitenwänden 120a, 120b angeordnet ist, so dass die Gleitfläche 130 unmittelbar an die Längsseitenwände 120a, 120b angebunden ist.

Auch das Betätigungselement 129 weist eine entsprechend der Neigung der Gleitfläche 130 ausgebildete Schrägfläche 131 auf. Die Schrägfläche 131 des Betätigungselements 129 liegt flächig an der Gleitfläche 130 auf, so dass bei einer Betätigung des Betätigungselements 129 in Betätigungsrichtung B die Schrägfläche 131 entlang der Gleitfläche 130 nach unten gleiten kann, um das Führungselement 115 zu verschieben. Die Neigung der Gleitfläche 130 und auch die Neigung der Schrägfläche 131 weist vorzugsweise einen Winkel zwischen 30° und 50° zu der Betätigungsrichtung B des Betätigungselements 129 auf.

Das Betätigungselement 129 ist benachbart zu dem Halteschenkel 112 der Klemmfeder 111 angeordnet. Das Betätigungselement 129 ist damit hinter der Klemmfeder 111 angeordnet. Die Klemmfeder 111 ist zwischen dem Abschnitt 114 des Strombalkens 110 und dem Betätigungselement 129 angeordnet.

Bei der in Fig. 5 bis 7 gezeigten Ausgestaltung einer Anschlussanordnung 100 einer Anschlussklemme 200 ist die Klemmfeder 111 ebenfalls zwischen dem Abschnitt 114 des Strombalkens 110, gegen welchen ein Leiter geklemmt werden kann, und dem Betätigungselement 129 angeordnet. Das Betätigungselement 129 ist somit entfernt von dem Leiteranschlussraum 124 angeordnet. Die Klemmfeder 111 ist zwischen dem Leiteranschlussanraum 124 und dem Betätigungselement 129 angeordnet.

Bei der in den Fig. 5 bis 7 gezeigten Ausgestaltung weist die Anschlussanordnung 100 im Gegensatz zu der in den Fig. 1 bis 4 gezeigten Ausgestaltung kein Auslöseelement 125 auf. Die Überführung des Klemmschenkels 113 von der Klemmstellung in die Freigabestellung, um einen Leiter in den Leiteranschlussraum 124 einzuführen, kann damit bei der in Fig. 5 bis 7 gezeigten Ausgestaltung mittels des Betätigungselements 129 erfolgen, indem dieses mit seiner Fläche 131 in Betätigungsrichtung B entlang der Gleitfläche 130 gleitet und dadurch das Führungselement 115 derart verschoben wird, hier nach rechts verschoben wird, dass über die Federanlagekanten 116a, 116b der Klemmschenkel 113 über seine Gleitabschnitte 119a, 119b von dem Abschnitt 114 des Strombalkens 110 weggezogen wird, damit der Leiteranschlussraum 124 frei wird und ein Leiter in den Leiteranschlussraum 124 eingeführt werden kann.

Der Halteschenkel 112 der Klemmfeder 111 ist bei der in Fig. 5 bis 7 gezeigten Ausgestaltung ebenfalls an dem Strombalken 110, insbesondere an dem Teil 133 des Strombalkens 110, abgestützt, wobei hier der Haltschenkel 112 mit seinem Endabschnitt flächig an dem Teil 133 des Strombalkens 110 anliegt.

### Bezugszeichenliste

- 100: Anschlussanordnung
- 110: Strombalken
- 111: Klemmfeder
- 112: Halteschenkel
- 113: Klemmschenkel
- 114: Abschnitt des Strombalkens
- 115: Führungselement
- 116a, 116b: Federanlagekante
- 117: Hauptabschnitt
- 118: Klemmkante
- 119a, 119b: Gleitabschnitt
- 120a, 120a: Längsseitenwand
- 121a, 121b: Oberkante
- 122a, 122b: Unterkante
- 123a, 123b: Stirnwand
- 124: Leiteranschlussraum
- 125: Auslöseelement
- 126: Hinterschnitt
- 127a, 127b: Rastnase
- 128: Druckfläche
- 129: Betätigungselement
- 130: Gleitfläche
- 131: Schrägfläche
- 132: Öffnung
- 133: Teil des Strombalkens

- 200: Anschlussklemme
- 210: Gehäuse
- 211: Leitereinführöffnung

- V: Verschiebebewegung
- E: Einführungsrichtung
- B: Betätigungsrichtung

## Patentansprüche

1. Anschlussanordnung (100) zum Anschließen eines elektrischen Leiters, mit
- einem Strombalken (110),
- einer Klemmfeder (111), welche einen Halteschenkel (112) und einen Klemmschenkel (113) aufweist, wobei der Klemmschenkel (113) in eine Klemmstellung und in eine Freigabestellung überführbar ist,
- einem zwischen einem Abschnitt (114) des Strombalkens (110) und des Klemmschenkels (113) der Klemmfeder (111) ausgebildeten Leiteranschlussraum (124),
- einem verschiebbar angeordneten Führungselement (115), welches in Wirkverbindung mit dem Klemmschenkel (113) der Klemmfeder (111) ist, wobei der Klemmschenkel (113) mittels des Führungselements (115) in der Freigabestellung haltbar ist, und
- einem Betätigungselement (129), mittels welchem das Führungselement (115) zur Überführung des Klemmschenkels (113) der Klemmfeder (111) von der Klemmstellung in die Freigabestellung verschiebbar ist,
**dadurch gekennzeichnet, dass** die Klemmfeder (111) zwischen dem Abschnitt (114) des Strombalkens (110) und dem Betätigungselement (129) angeordnet ist, wobei das Führungselement (115) eine Gleitfläche (130) aufweist, entlang welcher das Betätigungselement (129) führbar ist.

2. Anschlussanordnung (100) nach Anspruch 1, **dadurch gekennzeichnet, dass** das Führungselement (115) zwei Längsseitenwände (120a, 120b) und zwei rechtwinklig zu den beiden Längsseitenwänden (120a, 120b) angeordnete Stirnwände (123a, 123b) aufweist, wobei die Gleitfläche (130) an einer der beiden Stirnwände (123a, 123b) des Führungselements (115) angeordnet ist.

3. Anschlussanordnung (100) nach Anspruch 1 oder 2, **dadurch gekennzeichnet, dass** die Gleitfläche (130) eine Schrägfläche ausbildet, welche mit einer an dem Betätigungselement (129) ausgebildeten Schrägfläche (131) zusammenwirkt.

4. Anschlussanordnung (100) nach einem der Ansprüche 1 bis 3, **dadurch gekennzeichnet, dass** die Gleitfläche (130) sich ausgehend von einer Kantenfläche einer der beiden Stirnwände (123a, 123b) in Richtung des Betätigungselements (129) erstreckt.

5. Anschlussanordnung (100) nach einem der Ansprüche 1 bis 4, **dadurch gekennzeichnet, dass** das Führungselement (115) derart verschiebbar ist, dass eine Verschiebebewegung (B) des Führungselements (115) quer zu einer Einführungsrichtung (E) des anzuschließenden Leiters in den Leiteranschlussraum (124) erfolgt.

6. Anschlussanordnung (100) nach einem der Ansprüche 1 bis 5, **dadurch gekennzeichnet, dass** das Führungselement (115) mindestens eine Federanlagekante (116a, 116b) aufweist, an welcher der Klemmschenkel (113) anliegt.

7. Anschlussanordnung (100) nach Anspruch 6, **dadurch gekennzeichnet, dass** der Klemmschenkel (113) zwei jeweils seitlich eines eine Klemmkante (118) aufweisenden Hauptabschnitts (117) angeordnete Gleitabschnitte (119a, 119b) aufweist und dass das Führungselement (115) zwei beabstandet zueinander angeordnete Federanlagekanten (116a, 116b) aufweist, wobei ein erster Gleitabschnitt (119a, 119b) an einer ersten Federanlagekante (116a, 116b) anliegt und ein zweiter Gleitabschnitt (119a, 119b) an einer zweiten Federanlagekante (116a, 116b) anliegt.

8. Anschlussanordnung (100) nach einem der Ansprüche 2 bis 7, **dadurch gekennzeichnet, dass** die beiden Längsseitenwände (120a, 120b) des Führungselements (115) in Einführungsrichtung (E) des Leiters derart lang ausgebildet sind, dass die beiden Längsseitenwände (120a, 120b) den Leiteranschlussraum (124) an einer ersten Seite und einer zu der ersten Seite gegenüberliegenden zweiten Seite begrenzen.

9. Anschlussanordnung (100) nach einem der Ansprüche 1 bis 8, **dadurch gekennzeichnet, dass** die Klemmfeder (111) über ihren Halteschenkel (112) an dem Strombalken (110) abgestützt ist.

10. Anschlussanordnung (100) nach einem der Ansprüche 1 bis 9, **gekennzeichnet durch** ein Auslöseelement (125), welches in der Freigabestellung des Klemmschenkels (113) der Klemmfeder (111) in Eingriff mit dem Führungselement (115) ist, wobei das Auslöseelement (125) beim Einführen des anzuschließenden Leiters in den Leiteranschlussraum (124) von diesem derart betätigbar ist, dass das Auslöseelement (125) außer Eingriff mit dem Führungselement (115) gelangt und das Führungselement (115) durch eine Federkraft des Klemmschenkels (113) derart verschiebbar ist, dass zum Klemmen des Leiters gegen den Strombalken (110) der Klemmschenkel (113) in die Klemmstellung überführt wird.

11. Anschlussanordnung (100) nach Anspruch 10, **dadurch gekennzeichnet, dass** das Auslöseelement (125) relativ zu dem Führungselement (115) verkippbar gelagert ist.

12. Anschlussanordnung (100) nach Anspruch 10 oder 11, **dadurch gekennzeichnet, dass** das Auslöseelement (125) mindestens einen Hinterschnitt (126) aufweist, welcher in der Freigabestellung des Klemmschenkels (113) der Klemmfeder (111) mit mindestens einer Rastnase (127a, 127b) des Führungselements (115) verrastet ist.

13. Anschlussanordnung (100) nach einem der Ansprüche 10 bis 12, **dadurch gekennzeichnet, dass** das Auslöseelement (125) mit dem Halteschenkel (112) der Klemmfeder (111) verbunden ist.

14. Anschlussklemme (200), mit einem Gehäuse (210), in welchem mindestens eine Anschlussanordnung (100) nach einem der Ansprüche 1 bis 13 angeordnet ist.

15. Elektronisches Gerät, mit mindestens einer nach einem der Ansprüche 1 bis 13 ausgebildeten Anschlussanordnung (100) und/oder mit mindestens einer Anschlussklemme (200) nach Anspruch 14.

## Claims

1. Connection arrangement (100) for connection of an electrical conductor, comprising
- a current bar (110),
- a clamping spring (111) which has a holding limb (112) and a clamping limb (113), wherein the clamping limb (113) can be moved to a clamping position and to an open position,
- a conductor connection area (124) formed between a portion (114) of the current bar (110) and the clamping limb (113) of the clamping spring (111),
- a displaceably arranged guide element (115) which is operatively connected to the clamping limb (113) of the clamping spring (111), wherein the clamping limb (113) can be held in the open position by means of the guide element (115), and
- an actuating element (129), by means of which the guide element (115) can be displaced for moving the clamping limb (113) of the clamping spring (111) from the clamping position to the open position,
**characterized in that** the clamping spring (111) is arranged between the portion (114) of the current bar (110) and the actuating element (129), wherein the guide element (115) has a sliding surface (130) along which the actuating element (129) can be guided.

2. Connection arrangement (100) according to Claim 1, **characterized in that** the guide element (115) has two longitudinal side walls (120a, 120b) and two end walls (123a, 123b) arranged at a right angle to the two longitudinal side walls (120a, 120b), wherein the sliding surface (130) is arranged on one of the two end walls (123a, 123b) of the guide element (115).

3. Connection arrangement (100) according to Claim 1 or 2, **characterized in that** the sliding surface (130) forms an oblique surface which interacts with an oblique surface (131) formed on the actuating element (129).

4. Connection arrangement (100) according to any of Claims 1 to 3, **characterized in that** the sliding surface (130) extends in the direction of the actuating element (129) starting from an edge surface of one of the two end walls (123a, 123b).

5. Connection arrangement (100) according to any of Claims 1 to 4, **characterized in that** the guide element (115) can be displaced in such a way that a displacement movement (B) of the guide element (115) takes place transversely to an insertion direction (E) of the conductor to be connected into the conductor connection area (124).

6. Connection arrangement (100) according to any of Claims 1 to 5, **characterized in that** the guide element (115) has at least one spring abutment edge (116a, 116b) against which the clamping limb (113) bears.

7. Connection arrangement (100) according to Claim 6, **characterized in that** the clamping limb (113) has two sliding portions (119a, 119b) each arranged to the sides of a main portion (117) having a clamping edge (118), and **in that** the guide element (115) has two spring abutment edges (116a, 116b) arranged at a distance from each other, wherein a first sliding portion (119a, 119b) bears against a first spring abutment edge (116a, 116b) and a second sliding portion (119a, 119b) bears against a second spring abutment edge (116b, 116b).

8. Connection arrangement (100) according to any of Claims 2 to 7, **characterized in that** the two longitudinal side walls (120a, 120b) of the guide element (115) are so long in the insertion direction (E) of the conductor that the two longitudinal side walls (120a, 120b) delimit the conductor connection area (124) on a first side and a second side situated opposite the first side.

9. Connection arrangement (100) according to any of Claims 1 to 8, **characterized in that** the clamping spring (111), by means of its holding limb (112), is supported on the current bar (110).

10. Connection arrangement (100) according to any of Claims 1 to 9, **characterized by** a release element (125) which is in engagement with the guide element (115) in the open position of the clamping limb (113) of the clamping spring (111), wherein the release element (125), when the conductor to be connected is inserted into the conductor connection area (124), can be actuated by the conductor in such a way that the release element (125) disengages from the guide element (115) and the guide element (115) can be displaced by a spring force of the clamping limb (113) in such a way that the clamping limb (113) is moved to the clamping position for the purpose of clamping the conductor against the current bar (110).

11. Connection arrangement (100) according to Claim 10, **characterized in that** the release element (125) is mounted such that it can tilt relative to the guide element (115).

12. Connection arrangement (100) according to Claim 10 or 11, **characterized in that** the release element (125) has at least one undercut (126) which is latched to at least one latching lug (127a, 127b) of the guide element (115) in the open position of the clamping limb (113) of the clamping spring (111).

13. Connection arrangement (100) according to any of Claims 10 to 12, **characterized in that** the release element (125) is connected to the holding limb (112) of the clamping spring (111).

14. Connection terminal (200), comprising a housing (210) in which at least one connection arrangement (100) according to any of Claims 1 to 13 is arranged.

15. Electronic device, comprising at least one connection arrangement (100) formed according to any of Claims 1 to 13 and/or comprising at least one connection terminal (200) according to Claim 14.

## Revendications

1. Ensemble de raccordement (100) destiné au raccordement d'un conducteur électrique, ledit ensemble de raccordement comprenant
- une barre de courant (110),
- un ressort de serrage (111) qui comporte une branche de retenue (112) et une branche de serrage (113), la branche de serrage (113) pouvant être transférée dans une position de serrage et dans une position de libération,
- un espace de raccordement de conducteur (124) formé entre une portion (114) de la barre de courant (110) et la branche de serrage (113) du ressort de serrage (111),
- un élément de guidage (115) qui est disposé de manière coulissante et qui est relié fonctionnellement à la branche de serrage (113) du ressort de serrage (111), la branche de serrage (113) pouvant être maintenue dans la position de libération au moyen de l'élément de guidage (115), et
- un élément d'actionnement (129), au moyen duquel l'élément de guidage (115) peut coulisser afin de transférer la branche de serrage (113) du ressort de serrage (111) de la position de serrage à la position de libération,
**caractérisé en ce que** le ressort de serrage (111) est disposé entre la portion (114) de la barre de courant (110) et l'élément d'actionnement (129), l'élément de guidage (115) comportant une surface de glissement (130) le long de laquelle l'élément d'actionnement (129) peut être guidé.

2. Ensemble de raccordement (100) selon la revendication 1, **caractérisé en ce que** l'élément de guidage (115) comporte deux parois latérales longitudinales (120a, 120b) et deux parois frontales (123a, 123b) disposées perpendiculairement aux deux parois latérales longitudinales (120a, 120b), la surface de glissement (130) étant disposée sur l'une des deux parois frontales (123a, 123b) de l'élément de guidage (115).

3. Ensemble de raccordement (100) selon la revendication 1 ou 2, **caractérisé en ce que** la surface de glissement (130) forme une surface inclinée qui coopère avec une surface inclinée (131) formée sur l'élément d'actionnement (129).

4. Ensemble de raccordement (100) selon l'une des revendications 1 à 3, **caractérisé en ce que** la surface de glissement (130) s'étend depuis une surface de bord de l'une des deux parois frontales (123a, 123b) en direction de l'élément d'actionnement. (129).

5. Ensemble de raccordement (100) selon l'une des revendications 1 à 4, **caractérisé en ce que** l'élément de guidage (115) peut coulisser de manière à ce qu'un mouvement de coulissement (B) de l'élément de guidage (115) soit effectué jusque dans l'espace de connexion du conducteur (124) transversalement à une direction d'insertion (E) du conducteur à raccorder.

6. Ensemble de raccordement (100) selon l'une des revendications 1 à 5, **caractérisé en ce que** l'élément de guidage (115) comporte au moins un bord d'appui à ressort (116a, 116b) sur lequel la branche de serrage (113) vient en appui.

7. Ensemble de raccordement (100) selon la revendication 6, **caractérisé en ce que** la branche de serrage (113) comporte deux portions de glissement (119a, 119b) disposées chacune latéralement à une portion principale (117) comportant un bord de serrage (118) et **en ce que** l'élément de guidage (115) comporte deux bords d'appui à ressort (116a, 116b) disposés à distance l'un de l'autre, une première portion de glissement (119a, 119b) venant en appui sur un premier bord d'appui à ressort (116a, 116b) et une deuxième position de glissement (119a, 119b) venant en appui sur un deuxième bord d'appui à ressort (116a, 116b).

8. Ensemble de raccordement (100) selon l'une des revendications 2 à 7, **caractérisé en ce que** les deux parois latérales longitudinales (120a, 120b) de l'élément de guidage (115) sont conçues pour avoir dans la direction d'insertion (E) du conducteur une longueur telle que les deux parois latérales longitudinales (120a, 120b) délimitent l'espace de raccordement de conducteur (124) sur un premier côté et un deuxième côté opposé au premier côté.

9. Ensemble de raccordement (100) selon l'une des revendications 1 à 8, **caractérisé en ce que** le ressort de serrage (111) prend appui sur la barre de courant (110) par le biais de sa branche de retenue (112).

10. Ensemble de raccordement (100) selon l'une des revendications 1 à 9, **caractérisé par** un élément de déclenchement (125), qui est en engagement avec l'élément de guidage (115) dans la position de libération de la branche de serrage (113) du ressort de serrage (111), l'élément de déclenchement (125) pouvant être actionné par le conducteur à raccorder lorsque celui-ci est inséré dans l'espace de raccordement de conducteur (124) de manière à ce que l'élément de déclenchement (125) se désengage de l'élément de guidage (115) et que l'élément de guidage (115) puisse coulisser par une force de ressort de la branche de serrage (113) de manière à ce que la branche de serrage (113) puisse être transférée dans la position de serrage afin de serrer le conducteur contre la barre de courant (110).

11. Ensemble de raccordement (100) selon la revendication 10, **caractérisé en ce que** l'élément de déclenchement (125) est monté de manière basculante par rapport à l'élément de guidage (115).

12. Ensemble de raccordement (100) selon la revendication 10 ou 11, **caractérisé en ce que** l'élément de déclenchement (125) comporte au moins une contre-dépouille (126) qui est encliquetée avec au moins un ergot d'encliquetage (127a, 127b) de l'élément de guidage (115) dans la position de libération de la branche de serrage (113) du ressort de serrage (111).

13. Ensemble de raccordement (100) selon l'une des revendications 10 à 12, **caractérisé en ce que** l'élément de déclenchement (125) est relié à la branche de retenue (112) du ressort de serrage (111).

14. Borne de raccordement (200), comprenant un boîtier (210), dans lequel est disposé au moins un ensemble de raccordement (100) selon l'une des revendications 1 à 13.

15. Dispositif électronique, comprenant au moins un ensemble de raccordement (100) conçu selon l'une des revendications 1 à 13 et/ou au moins une borne de raccordement (200) selon la revendication 14.
